# FASCICULE DE BREVET EUROPEEN

(11) **EP 2 938 551 B1**
(45) Date de publication et mention de la délivrance du brevet: **09.12.2020**
(21) Numéro de dépôt: 13821897.9
(22) Date de dépôt: 27.12.2013
(51) Int. Cl.: B65D 33/14, B65B 51/30, B65D 81/34

(54) **SACHET POUR ALIMENTS A ZONE DE PREHENSION AMELIOREE, PROCEDE DE FABRICATION DU SACHET ET INSTALLATION DE FABRICATION DU SACHET CORRESPONDANT**
BEUTEL FÜR NAHRUNGSMITTEL MIT VERBESSERTEM GRIFF, VERFAHREN UND VORRICHTUNG ZU DEREN HERSTELLUNG
POUCH FOR FOODSTUFFS HAVING IMPROVED GRIP, METHOD AND INSTALLATION FOR MANUFACTURING THE SAME

(30) Priorité: 27.12.2012 FR 1262870
(43) Date de publication de la demande: 04.11.2015
(73) Titulaire: Panzani, 69008 Lyon (FR)
(72) Inventeur: FREREJEAN, Damien, Denis, F-38370 Saint Clair du Rhône (FR)
(74) Mandataire: Weber, Jean-François
(86) Numéro de dépôt international: PCT/FR2013/053273
(87) Numéro de publication internationale: WO 2014/102513

(56) Documents cités:
- EP-A1- 0 947 444
- EP-A1- 0 947 444
- DE-A1- 10 054 986
- DE-A1- 10 054 986
- FR-A1- 2 028 170
- FR-A1- 2 028 170
- FR-A1- 2 876 359
- FR-A1- 2 876 359
- US-A- 3 456 422
- US-A- 3 456 422

## Description

### DOMAINE TECHNIQUE

La présente invention se rapporte au domaine technique général des contenants ou sachets employés dans le domaine alimentaire pour contenir des doses d'aliments destinés à la consommation humaine et/ou animale,

La présente invention se rapporte plus particulièrement, mais non exclusivement, aux sachets destinés à être introduits dans un fluide chauffant assurant la transformation de l'aliment à l'intérieur du sachet, tel que des sachets de cuisson ou de chauffage de grains de céréales par absorption d'eau.

La présente invention concerne plus particulièrement un sachet pour aliments destiné à contenir une dose d'aliments et à être introduit dans un fluide chauffant pour cuire ou chauffer ladite dose d'aliments, ledit sachet étant pourvu d'une bordure externe saillante qui est venue de matière avec le sachet et qui s'étend longitudinalement le long de la surface dudit sachet pour assurer sa préhension.

La présente invention se rapporte également à un procédé de fabrication de sachets pour aliments, chaque sachet étant destiné à contenir une dose d'aliments et à être introduit dans un fluide chauffant pour cuire ou chauffer ladite dose d'aliments, procédé dans lequel :
- les sachets sont fabriqués à partir d'un film plastique formant une laize, lequel film plastique est amené à se déplacer selon un sens de défilement,
- au cours de son déplacement, et pour chaque sachet d'aliments à fabriquer, le film plastique est successivement mis en forme pour former un volume de réception d'une dose d'aliments, ledit volume étant rempli d'une dose d'aliments et fermé à ses deux extrémités par deux lignes de soudure pour former une succession de sachets d'aliments séparés par les deux lignes de soudure, chaque sachet d'aliments étant séparé du sachet immédiatement précédent et immédiatement suivant par une première et une deuxième lignes de découpe respectives réalisées au niveau de chaque ligne de soudure.

La présente invention se rapporte enfin à une installation de fabrication de sachets pour aliments destinés à contenir une dose d'aliments et à être introduits dans un fluide chauffant pour cuire ou chauffer ladite dose d'aliments comprenant :
- des moyens de support d'un film, de préférence plastique, à partir duquel les sachets d'aliments sont réalisés et des moyens d'entraînement destinés à assurer le défilement du film,
- des moyens de mise en forme du film pour réaliser un sachet ayant une forme et un volume convenant à la réception et au stockage d'une dose d'aliments,
- des moyens d'alimentation des sachets capables de fournir une dose d'aliments,
- des moyens de découpe du film pour réaliser puis séparer les sachets du film,
- des moyens de soudure pour fermer les sachets.

### TECHNIQUE ANTERIEURE

On connaît déjà des sachets pour aliments contenant une dose d'aliments, le sachet étant destiné à être introduit dans un fluide chauffant, en général de l'eau chaude ou bouillante, pour cuire ou chauffer la dose d'aliments contenue dans le sachet.

Ces sachets, dit « *sachets cuisson »* sont en règle générale pourvus de perforations et réalisés en une matière plastique souple permettant ainsi à l'eau chaude de pénétrer dans les sachets et de réaliser la cuisson de la dose d'aliments, par exemple du riz, contenue dans le sachet.

Les sachets connus sont généralement pourvus d'une bordure externe saillante qui est venue de matière avec le sachet et qui s'étend longitudinalement le long de la surface dudit sachet pour assurer sa préhension.

La bordure saillante est généralement réalisée par soudure du film plastique constituant le sachet lors de la fabrication du sachet, par exemple au cours d'étapes de mise en forme et de soudure.

Cette bordure externe saillante sert de moyen de préhension du sachet. S'il s'avère que la présence d'une telle bordure externe saillante facilite la préhension du sachet lorsque la cuisson est terminée, il n'en demeure pas moins que les sachets pour aliments de l'art antérieur souffrent de plusieurs inconvénients.

En premier lieu, il s'avère, en particulier pour les sachets cuisson, que le repérage « visuel » de la zone précise de préhension n'est pas facile, la bordure externe saillante étant difficilement repérable et confondue avec les lignes générales de la forme extérieure des sachets de l'art antérieur connu. Ceci complique l'opération d'extraction du sachet hors du liquide de cuisson par l'utilisateur.

Des risques de brûlures ne sont par ailleurs pas exclus, si l'utilisateur tente de déplacer le sachet au sein du liquide chaud pour mettre en évidence la zone de préhension. De la même façon, si l'utilisateur tente d'utiliser des outils de préhension, tels qu'une fourchette par exemple, des risques de rupture ou de perçage de l'enveloppe externe du sachet sont à craindre.

En second lieu, et en plus des difficultés de repérage de la zone de préhension, il s'avère que les sachets de l'art antérieur connu ne présentent pas une zone de préhension susceptible de procurer à l'utilisateur une sécurité de saisie puis de manipulation.

Les sachets de l'art antérieur connu, et en particulier les sachets de cuisson de riz présentent donc un certain nombre d'inconvénients que la présente invention se propose de surmonter tout en facilitant et simplifiant sa fabrication industrielle dans le cadre d'une installation de fabrication particulièrement performante.

L'état de la technique antérieure est connu notamment par les documents FR2876359 A1, EP0947444 A1 et FR2028170 A1.

### EXPOSE DE L'INVENTION

Les objets assignés à l'invention visent par conséquent à porter remède aux différents inconvénients énumérés précédemment et à proposer un nouveau sachet pour aliments, un nouveau procédé de fabrication de sachets pour aliments, et une nouvelle installation de fabrication de sachets pour aliments qui permettent un repérage et une manipulation particulièrement faciles du sachet introduit dans son fluide de cuisson tout en facilitant sa fabrication et en proposant une installation destinée à sa fabrication qui est particulièrement performante.

Un autre objet de l'invention vise à proposer un nouveau sachet pour aliments, ainsi qu'un nouveau procédé de fabrication et une nouvelle installation de fabrication permettant d'obtenir un sachet pour aliments dont le profil ou la conformation est particulièrement adapté à un bon repérage visuel du sachet dans le fluide de cuisson, à une bonne manipulation et à une fabrication industrielle simplifiée.

Un autre objet de l'invention vise à proposer un nouveau sachet pour aliments, ainsi qu'un nouveau procédé de fabrication et une nouvelle installation de fabrication permettant d'obtenir un sachet particulièrement résistant en cas de manipulation et d'extraction hors du fluide de cuisson à l'aide d'un outil externe sans risque de rupture du sachet tout en étant simple à fabriquer au sein d'une installation de fabrication efficace.

Un autre objet l'invention vise à proposer un nouveau sachet pour aliments, ainsi qu'un nouveau procédé de fabrication et une nouvelle installation de fabrication permettant d'obtenir un sachet qui, tout en étant particulièrement résistant, notamment dans les zones fragiles d'ouverture facile, est particulièrement robuste et est obtenu dans des conditions économiques particulièrement intéressantes.

Un autre objet de l'invention vise à proposer un nouveau sachet pour aliments particulièrement adapté à la cuisson dans l'eau chaude et qui soit à même de prendre de lui-même un positionnement orienté dans le liquide de cuisson susceptible de faciliter son repérage et sa préhension par l'utilisateur lorsque la cuisson est terminée.

Un autre objet de l'invention vise à proposer un nouveau sachet pour aliments, ainsi qu'un nouveau procédé de fabrication et une nouvelle installation de fabrication permettant d'obtenir un sachet particulièrement solide, le procédé de fabrication étant particulièrement simplifié et l'installation de fabrication étant particulièrement économique lors de son fonctionnement.

Les objets assignés à l'invention sont atteints à l'aide d'un sachet pour aliments destiné à contenir une dose d'aliments et à être introduit dans un fluide chauffant pour cuire ou chauffer ladite dose d'aliments, ledit sachet étant pourvu d'une bordure externe saillante qui est venue de matière avec le sachet et qui s'étend longitudinalement le long de la surface dudit sachet pour assurer sa préhension, ledit sachet étant caractérisé en ce que la bordure externe saillante présente une zone d'excroissance de surface en regard du reste de la bordure de manière à former la zone de préhension privilégiée du sachet.

Les objets assignés à l'invention sont également atteints à l'aide d'un procédé de fabrication de sachets pour aliments, chaque sachet étant destiné à contenir une dose d'aliments et à être introduit dans un fluide chauffant pour cuire ou chauffer ladite dose d'aliments dans lequel :
- les sachets sont fabriqués à partir d'un film plastique formant une laize, lequel film plastique est amené à se déplacer selon un sens de défilement,
- au cours de son déplacement et pour chaque sachet d'aliments à fabriquer, le film plastique est successivement mis en forme pour former un volume réception d'une dose d'aliments, ledit volume étant rempli d'une dose d'aliments et fermé à ses deux extrémités par deux lignes de soudure pour former une succession de sachets d'aliments séparés par les deux lignes de soudure, chaque sachet d'aliments étant séparé du sachet immédiatement précédent et immédiatement suivant par une première et une deuxième lignes de découpe respectives réalisées au niveau de chaque ligne soudure, ledit procédé étant caractérisé en ce que :
- l'une au moins des deux lignes de soudure est réalisée sous la forme d'une bordure externe saillante au sein de laquelle la première ligne de découpe est réalisée entre deux sachets d'aliments successifs, ladite première ligne de découpe étant non rectiligne de sorte à permettre la création, sur chacun des sachets destinés à être séparés, d'une zone d'excroissance de surface en regard du reste de la bordure externe saillante.

Les objets assignés à l'invention sont également atteints à l'aide d'une installation de fabrication de sachets pour aliments destinés à contenir une dose d'aliments et à être introduits dans un fluide chauffant pour cuire ou chauffer ladite dose d'aliments comprenant :
- des moyens de support d'un film, de préférence plastique, à partir duquel les sachets d'aliments sont réalisés et des moyens d'entraînement destinés à assurer le défilement du film,
- des moyens de mise en forme du film pour réaliser un sachet ayant une forme et un volume convenant à la réception et au stockage d'une dose d'aliments,
- des moyens d'alimentation des sachets capables de fournir une dose d'aliments,
- des moyens de découpe du film pour réaliser puis séparer les sachets du film,
- des moyens de soudure pour fermer les sachets, ladite installation étant caractérisée en ce que :
- les moyens de découpe comportent au moins une lame de découpe à profil non rectiligne destinée à la découpe du film pour séparer deux sachets successifs de sorte à permettre la création, sur chacun des deux sachets destinés à être séparés, d'une zone d'excroissance de surface de manière à créer une zone de préhension privilégiée sur chaque sachet d'aliments séparé,

### DESCRIPTIF SOMMAIRE DES DESSINS

D'autres avantages et objets de l'invention apparaîtront plus en détails à la lecture de la description qui suit, et à l'aide des dessins annexés fournis à titre purement explicatif et non limitatif dans lesquels :
- La figure 1 illustre, selon une vue latérale, une variante préférentielle de réalisation d'un sachet conforme à l'invention.
- La figure 2 illustre, selon une vue latérale, le profil de découpe préférentiel entre deux sachets successifs conformes à l'invention au cours du procédé de fabrication conforme à l'invention.
- La figure 3 illustre, selon une vue de dessus, un exemple préférentiel de la structure d'un film, de préférence plastique, utilisé dans un procédé de fabrication et dans une installation de fabrication conformes à l'invention pour obtenir un sachet pour aliments conforme à l'invention.
- La figure 4 illustre selon une vue en perspective, un détail de réalisation d'une installation de fabrication conforme à l'invention illustrant la découpe et la soudure de deux sachets successifs conformes à l'invention.
- La figure 5 illustre un détail de réalisation d'une installation de fabrication conforme à l'invention illustrant la réalisation de mâchoires de découpe et de soudure.
- La figure 6 illustre un détail de réalisation d'une variante préférentielle d'une lame de découpe intégrée dans une installation de fabrication conforme à l'invention.
- La figure 7 illustre, selon une vue en perspective, un détail de réalisation de moyens de mise en forme, de soudure, de découpe intégrés dans une installation de fabrication conforme à l'invention.

### MEILLEURE MANIÈRE DE REALISER L'INVENTION

Les figures 1, 2 et 4 illustrent un sachet pour aliments conforme à l'invention et obtenu à partir d'un film souple, en particulier d'un film plastique souple, de préférence en polyéthylène haute densité (PEHD), ou encore en polypropylène ou encore en polyéthylène téréphtalate (PET), lequel film souple est successivement mis en forme pour former un sachet ouvert à une extrémité, puis rempli d'une dose d'aliments pour enfin être fermé de manière à former un sachet pour aliments contenant une dose d'aliments. Avantageusement, le sachet 1 conforme à l'invention est destiné à être introduit dans un fluide de cuisson ou de chauffage, de préférence de l'eau, pour que la dose d'aliments puisse être cuite ou réchauffée. Le sachet 1 conforme à l'invention est donc avantageusement un sachet cuisson.

Dans la description qui suit, il sera plus particulièrement fait référence à un sachet pour aliments destiné à contenir et contenant une dose d'aliments qui est constituée par une dose de céréales, et en particulier une dose de riz destinée à l'alimentation humaine.

Néanmoins, au sens de l'invention le sachet pour aliments pourra bien évidemment contenir une dose d'aliments constituée d'une céréale ou d'un aliment autre que le riz sans pour autant sortir du cadre de l'invention.

Tel qu'illustré en particulier à la figure 1, le sachet 1 pour aliments est destiné à contenir une dose d'aliments, telle que du riz, et à être introduit dans un fluide chauffant pour cuire ou chauffer ladite dose d'aliments, ledit sachet étant pourvu d'une bordure externe saillante 2 qui est venue de matière avec le sachet et qui s'étend longitudinalement le long de la surface 3 extérieure du sachet en faisant saillie pour assurer sa préhension.

Tel qu'illustré aux figures, la bordure externe saillante 2 présente une zone d'excroissance de surface 4 en regard du reste de la bordure qui est donc d'une dimension radiale inférieure de manière que la zone d'excroissance de surface 4 forme la zone de préhension privilégiée du sachet 1.

La zone d'excroissance de surface 4 prolonge ainsi la bordure externe saillante 2, de préférence dans un même plan.

Selon une version particulièrement avantageuse de l'invention, la bordure externe saillante 2 présente un profil composé de vagues successives V1, V2, V3 de hauteurs décroissantes à partir de la zone d'excroissance 4 laquelle forme ainsi un drapeau 5 situé à une extrémité de ladite bordure externe saillante 2.

Selon ia variante préférentielle de l'invention illustrée aux figures 1 et 2, le profil des vagues successives V1, V2, V3 est rectiligne, chaque vague étant de hauteur constante à partir de la surface 4, la dernière vague V3, celle opposée à la vague V1 la plus haute constituée par le drapeau 5, étant avantageusement confondue avec la surface 3 du sachet 1 . A titre de variante, les vagues peuvent avoir un profil différent et par exemple, tout en étant généralement rectilignes, peuvent être crénelées.

Grâce à cette conformation, on dispose d'un sachet pour aliments qui est pourvu d'une zone de préhension immédiatement repérable visuellement et facilement manipulable par l'utilisateur en raison d'une surface importante relativement au reste de la bordure externe saillante 2.

Une telle réalisation est par ailleurs particulièrement économique en minimisant la quantité de film souple nécessaire et contribue à la solidité générale du sachet 1. Avantageusement, la bordure externe saillante 2 peut également être pourvue d'une encoche 7 ou fente ou tout moyen équivalent au sens de l'invention destiné au passage d'un outil de préhension, du type fourchette. Ainsi, non seulement le sachet pour aliments conforme à l'invention est-il facilement repérable et peut être saisi facilement par l'utilisateur en raison de l'excroissance constituée par le drapeau 5, mais encore peut-il être facilement manipulé et extrait du fluide chaud, sans risque de brûlure par l'utilisateur, à l'aide de l'encoche 7. La réalisation d'une encoche 7 peut être réalisée indépendamment de la réalisation d'une découpe non rectiligne conduisant à une zone d'excroissance 4 de telle sorte que cette caractéristique et les caractéristiques associées peuvent constituer une invention indépendante.

Selon les versions préférentielles illustrées aux figures 1 et 2, la bordure externe saillante 2 est formée par trois vagues successives et continues de hauteurs décroissantes, la première vague V1 étant la plus haute et comprenant le drapeau 5, l'encoche 7 s'étendant à cheval sur la première vague V1 et la seconde vague V2, la troisième vague V3 étant sensiblement coplanaire et confondue avec la surface 3 du sachet.

On obtient ainsi un profil caractéristique de vagues successives et rectilignes constituant une bordure externe saillante et d'épaisseur mince correspondant sensiblement à une double épaisseur du film souple constituant le sachet et faisant saillie hors des faces latérales du sachet.

Selon une version particulièrement avantageuse de l'invention, la bordure externe saillante 2 comporte une soudure terminale 10 résultant de la soudure de deux épaisseurs du film constitutif du sachet 1 et s'étendant sur toute la longueur de ladite bordure externe saillante 2, une soudure périphérique 11, totale ou partielle autour de l'encoche 7 ou la bordant et des soudures de renfort 12 de part et d'autre d'une amorce de rupture 13 ménagée dans la bordure externe saillante 2, de préférence dans la seconde vague V2.

Telle qu'illustrée, la soudure périphérique 11 peut ne s'étendre que sur une partie seulement de la périphérie de l'encoche 7, laquelle présente avantageusement une forme circulaire ovale ou circulaire aplatie formant un trou oblong, cette dernière forme étant la forme préférentielle et illustrée.

La présence de la soudure terminale 10 et en particulier d'une soudure périphérique 11 autour de l'encoche 7 procure une bonne résistance à la traction et protège toute ouverture inopinée du sachet par déchirement non voulu de l'amorce d'ouverture 13.

Telle qu'illustrée, l'amorce d'ouverture 13 est ménagée dans la seconde vague V2, et sensiblement dans sa partie médiane, de telle sorte que les deux soudures de renfort 12 s'étendent à partir de la surface 3 du sachet en direction de l'extérieur du sachet pour venir intercepter la soudure terminale 11 provenant de la soudure de deux épaisseurs du film souple constituant le sachet.

La présence de vagues successives différenciées formant des zones préhension naturellement repérables et facilement saisissables par l'utilisateur, et en particulier la présence d'un drapeau 5 largement saillant se poursuivant par une seconde vague V2 également saillante, mais à un degré moindre, procure une gestuelle naturelle de saisie et d'ouverture d'un sachet conforme à l'invention. L'utilisateur est en effet conduit instinctivement à saisir le sachet 1 par pincement avec le pouce en l'index d'une main au niveau du drapeau 5 et également à pincer avec l'index et le pouce de l'autre main la seconde vague V2 (notée A sur les figures). Il peut alors effectuer un mouvement sensiblement perpendiculaire à la direction d'extension de l'amorce d'ouverture 13 ce qui génère l'ouverture du sachet.

Selon une version particulièrement avantageuse de l'invention illustrée aux figures 1 et 2, le sachet 1 présente :
- au moins une zone de perméabilité 21 audit fluide chauffant permettant d'une part la mise en contact du fluide chauffant avec ladite dose d'aliments pour la cuire ou la chauffer et d'autre part la création, à l'intérieur du volume du sachet, d'un flux de vapeur de fluide émis à partir du fluide chauffant au cours de la cuisson ou du chauffage de la dose d'aliments,
- et au moins une zone d'imperméabilité 20 au fluide chauffant pour retenir au moins partiellement le flux de vapeur de fluide à l'intérieur dudit sachet afin de permettre une émersion au moins partielle dudit sachet dans le fluide chauffant.

Ainsi, selon une version particulièrement avantageuse de l'invention, le sachet 1 est réalisé à partir d'un film plastique souple dont les parois extérieures présentent au moins deux zones aux propriétés physiques distinctes, l'une, la zone de perméabilité 21, permettant au fluide chauffant de pénétrer à l'intérieur du volume interne du sachet, l'autre, la zone d'imperméabilité 20 ne permettant pas cette pénétration et étant donc sensiblement étanche.

De manière particulièrement avantageuse, la zone de perméabilité 21 comprend au moins une perforation 22, et de préférence une série de perforations 22, conçue pour permettre la mise en contact du fluide chauffant avec la dose d'aliments contenue à l'intérieur du sachet 1.

Enfin, telle qu'illustrée, la forme générale préférentielle du sachet 1 conforme à l'invention est sensiblement assimilable à celle d'un polyèdre, étant entendu que d'autres formes géométriques définissant un contenant et susceptibles de contenir une dose d'aliments peuvent être envisagées au sens de l'invention sans sortir son cadre.

Plus particulièrement, le sachet conforme à l'invention présente une forme sensiblement assimilable, telle qu'illustrée, à celle d'un tétraèdre, présentant donc quatre faces sensiblement planes, la zone d'imperméabilité 20 se situant au niveau d'au moins l'un des coins 24 dudit polyèdre et/ou du tétraèdre.

Tel qu'indiqué précédemment, la dose d'aliments est formée préférentiellement par des grains de céréales et, encore plus préférentiellement, par des grains de riz, par exemple de type Indica, voire Japonica ou encore Javanica.

Ainsi, la dose d'aliments contenue à l'intérieur du sachet est préférentiellement un produit alimentaire destiné à l'alimentation humaine dont la porosité et les caractéristiques de surface lui permettent d'absorber une quantité d'eau, pour subir une transformation du type de cuisson. Après une prise liquide destinée à modifier ses caractéristiques biochimiques, la dose d'aliments est adaptée à la consommation humaine et/ou animale éventuellement.

Alternativement, la dose d'aliments pourrait être constituée par des grains issus d'une céréale autre que le riz, et par exemple issus du maïs, du millet ou de toute autre céréale, la dose d'aliments pouvant même être constituée d'un mélange de plusieurs grains de céréales d'origines différentes.

A titre d'information uniquement, la dose d'aliments peut être sensiblement comprise entre 60 et 250 g d'aliments crus, de préférence comprise entre 60 et 180 g.

De manière générale, le volume interne du sachet présente un volume intérieur suffisamment grand pour accueillir la dose d'aliments et pour permettre l'établissement de manière sensiblement simultanée, du flux de fluide chauffant et de son flux de vapeur associé de manière à permettre une transformation de la dose d'aliments et une augmentation de son volume après cuisson et absorption d'une certaine quantité de fluide chauffant.

Telle qu'illustrée aux figures 1 et 2, la forme préférentielle du sachet d'aliments 1 conforme à l'invention est sensiblement tétraédrique et correspond sensiblement à la forme d'une pyramide dont les arrêtes 25 sont sensiblement égales, voire inégales selon une variante de réalisation non illustrée aux figures.

Selon l'invention la zone d'imperméabilité 20, de forme générale sensiblement tronconique, permet de retenir au moins partiellement le flux de vapeur de fluide à l'intérieur du sachet afin de permettre une émersion au moins partielle du sachet hors du volume du fluide chauffant

La zone d'excroissance 4, et en particulier le drapeau 5 étant disposés en faisant saillie radialement à partir de la zone de perméabilité 21, la zone d'excroissance 4 est naturellement conduite à émerger. Ceci permet une préhension particulièrement aisée du sachet tout en permettant, à l'inverse, un positionnement du sachet dans une position naturelle de cuisson dans laquelle la zone de perméabilité 21 se situe en dessous de la zone d'imperméabilité 20 et est destinée à émerger hors du fluide chauffant.

Selon la forme préférentielle illustrée aux figures, le sachet 1 selon l'invention est formé par un polyèdre avec des arrêtes 25, la bordure externe saillante 2 s'étendant en saillie à partir de l'une des arêtes 25.

De manière encore plus préférentielle, le polyèdre est formé par un tétraèdre, de préférence uniforme et régulier. A titre de variante, le sachet 1 selon l'invention peut bien évidemment présenter des formes diverses et par exemple être formé par un cube ou un octaèdre,

Selon la variante préférentielle, le sachet 1 en forme de tétraèdre présente une zone d'imperméabilité 20 qui forme l'un des coins du tétraèdre, le drapeau 5 faisant alors saillie à partir de ladite zone d'imperméabilité 20 (figure 1), L'utilisateur peut ainsi immédiatement repérer la position privilégiée de mise en place du sachet 1, lequel peut alors être introduit dans l'eau chaude avec la zone d'imperméabilité 20 disposée au-dessus de la zone de perméabilité 21 .

L'invention concerne également un procédé de fabrication de sachets pour aliments, chaque sachet étant destiné à contenir une dose d'aliments et à être introduit dans un fluide chauffant pour cuire ou chauffer ladite dose d'aliments

Tels qu'illustrés à la figure 3 de manière schématique, les sachets 1 conformes à l'invention sont fabriqués à partir d'un film plastique 30 (figure 3) formant une laize, lequel film plastique 30 est amené à se déplacer selon un sens de défilement D, correspondant à l'axe médian X-X' dudit film 30.

Selon l'invention, au cours de son déplacement et pour chaque sachet d'aliments 1 à fabriquer, le film plastique 30, de préférence souple, est successivement mis en forme pour former un volume de réception d'une dose d'aliments, ledit volume étant rempli d'une dose d'aliments et fermé à ses deux extrémités par deux lignes de soudure (qui peuvent se présenter sous la forme de bandes de soudure) pour former une succession de sachets d'aliments séparés par les deux lignes de soudure, chaque sachet d'aliments étant séparé du sachet immédiatement prédédant et immédiatement suivant par une première et une deuxième lignes de découpe 40, 50 respectives réalisées au niveau de chaque ligne de soudure.

Tel qu'illustré à la figure 4, le film plastique 30 est mis en forme autour d'un tube 31 en glissant sur une pièce dite « *col* de *marin* » 32.

Par la suite, les deux bords latéraux 33, 34 du film plastique sont regroupés à l'extérieur du tube pour venir se superposer afin que l'on puisse réaliser une soudure initiale et longitudinale 35 terminant l'étape de mise en forme.

Selon l'invention, et de manière particulièrement avantageuse, la mise en forme du film plastique comporte une étape de soudure longitudinale chair-chair ou chair-cuir des bords latéraux 33, 34.

La soudure longitudinale 35 est avantageusement réalisée à l'aide de disques de soudure tournants 36 formant une paire de disques montés en vis-à-vis sur le tube 31, lesdits disques tournants 36 étant escamotables.

Alternativement, la soudure 35 peut être réalisée par un segment chauffé effectuant un mouvement alternatif.

De manière avantageuse, le surplus film résultant de la soudure 35 peut être tranché à ras de la soudure longitudinale 35 par tout moyen approprié bien connu de l'homme du métier.

Après la réalisation de la soudure longitudinale 35, le sachet 1 en cours de formation est ensuite fermé à ses deux extrémités par deux lignes de soudure, l'une au moins des deux lignes de soudure étant réalisée sous la forme d'une bordure externe saillante 2 au sein de laquelle la première ligne de découpe 40 est réalisée entre deux sachets successifs S1, S2, ladite première ligne de découpe 40 étant non rectiligne de sorte à permettre la création sur chacun des sachets destinés à être séparés, d'une zone d'excroissance 4 de surface en regard du reste de la bordure externe saillante 2.

Selon une version avantageuse de l'invention, la première ligne de découpe 40 est réalisée de sorte à présenter sur chaque sachet S1, S2 séparé, un profil complémentaire composé de vagues successives, par exemple V1, V2, V3, de hauteurs décroissantes à partir de la zone d'excroissance 4, laquelle forme ainsi un drapeau 5 situé à une extrémité de ladite première ligne de découpe 40.

Avantageusement, selon le procédé conforme à l'invention, simultanément à la réalisation de la première ligne de découpe 40, on perfore la bordure externe saillante 2 pour réaliser une encoche 7, de préférence oblongue, destinée au passage d'un outil de préhension, du type fourchette.

Selon le procédé de l'invention, on réalise des vagues successives composées de trois vagues successives et continues V1, V2, V3 de hauteurs décroissantes, la première vague V1 étant la plus haute et comprenant le drapeau 5, l'encoche 7 s'étendant à cheval sur la première vague V1 et la seconde vague V2, la troisième vague V3 étant sensiblement coplanaire et confondue avec la surface 3 du sachet 1.

Selon une caractéristique particulièrement avantageuse de l'invention, on réalise simultanément sur les deux sachets S1, S2 destinés à être séparés, la première ligne de découpe 40 avec : une soudure terminale 10 formant la bordure proprement dite de la première ligne de découpe 40, une soudure périphérique 11 autour l'encoche 7 et deux soudures de renfort 12 de part et d'autre d'une amorce d'ouverture 13 ménagée dans la bordure externe saillante 2 de préférence dans la seconde vague V2, La soudure terminale 10 présente donc un profil en vagues successives.

Selon une caractéristique de l'invention qui peut faire l'objet d'une invention en tant que telle et à part, on réalise la fabrication des sachets d'aliments 1 à partir d'un film, de préférence plastique et orienté, formant une laize, s'étendant selon un axe longitudinal et médian X-X' confondu avec l'axe de défilement D, ledit film présentant deux bords latéraux 33, 34 entre lesquels s'étendent une succession de sections longitudinales SL pourvues de perforations 22, lesquelles sections longitudinales SL sont séparées entre elles par des zones transversales 41 dépourvues de perforations et s'étendant sensiblement perpendiculairement aux bords latéraux 33, 34, ledit film présentant une succession de zones transversales 41 qui sont alternativement formées par des bandes transversales non perforées 42 et par des bandeaux transversaux non perforés 43, chaque bandeau transversal 43 se poursuivant de part et d'autre du bandeau transversal 43 et de part et d'autre de l'axe médian X-X' du film plastique 30 par une surface supplémentaire non perforée 44.

Avantageusement, chaque surface supplémentaire non perforée 44 présente une forme de demi-hexagone tel qu'illustré à la figure 3. Bien évidemment, d'autres formes sont envisageables, et par exemple des demi-cercles, des triangles ou des quadrilatères par exemple.

Grâce à cette disposition, et après réalisation d'une soudure longitudinale 35 et des deux lignes de soudure transversales destinées à assurer la fermeture du sachet après remplissage et découpe au sein des soudures transversales, on peut obtenir un sachet 1 conforme à l'invention, de préférence de forme tétraédrique, dont la zone d'imperméabilité 20 est obtenue à partir de la surface supplémentaire non perforée 44, lesquelles sont adjacentes ou voisines et bordées par une zone d'excroissance 4 formant un drapeau 5.

Selon une autre caractéristique éventuellement indépendante de l'invention, les bords latéraux 33, 34 sont pourvus d'une série de repères 46 de telle sorte qu'on puisse détecter la position exacte du film 30 pendant son défilement par détection de la position des repères 46 à l'aide de capteurs (non représentés) extérieurs en vue d'assurer la gestion du cycle de découpe.

Selon une variante avantageuse de l'invention, les repères 46 sont formés par des perçages, de préférence trois perçages en ligne. Les perçages sont ainsi alignés selon une ligne droite sensiblement perpendiculaire à l'axe médian X-X' et avantageusement disposés au sein des zones transversales 41 et au niveau des bords latéraux 33, 34.

Tel qu'illustré à la figure 3, le film plastique utilisé dans l'invention comporte deux repères visuels 46 ménagés de chaque côté et aux deux extrémités des bandeaux transversaux 43 au sein des bords latéraux 33, 34 et un unique repère 46 ménagé au sein de chaque bande transversale 42 dans l'un des bords latéraux 33 ou 34 d'un côté ou de l'autre de ladite bande.

De manière particulièrement avantageuse, les perçages sont réalisés simultanément à la réalisation des perforations 22 dans le film plastique, ceci simplifie bien évidemment l'opération de perçage du film plastique 30.

Au sens de l'invention, la réalisation des perforations 22 dans le film plastique et/ou des perçages destinés à former les repères visuels 46 peut être réalisée au cours du procédé même de fabrication des sachets 1 ou au contraire en dehors des étapes du procédé même de fabrication des sachets, le film plastique 30 utilisé au cours du procédé de fabrication étant déjà pourvu de perforations 22 et de perçages réalisés par exemple sur un autre site industriel ou sur une autre installation.

Selon le procédé de fabrication conforme à l'invention, le défilement du film 30 peut au moins en partie être assuré par le déplacement de moyens de découpe qui sont utilisés pour assurer la séparation des sachets 1 après leur fermeture.

Enfin, selon le procédé conforme à l'invention, on sépare chaque sachet d'aliments 1 des deux sachets immédiatement adjacents par la première ligne de découpe 40, qui forme une découpe non rectiligne et par la deuxième ligne de découpe 50, qui forme une découpe rectiligne (figure 2). Pour la compréhension générale l'invention et pour montrer la façon dont les sachets 1 sont formés et défilent, la deuxième ligne de découpe 50 (c'est-à-dire la découpe rectiligne) est illustrée sur la figure 4 en montrant le dernier sachet encore lié au sachet précédent S2 alors qu'en pratique il est déjà séparé, la deuxième ligne de découpe 50 ayant déjà été réalisée.

Tel qu'illustré, les deuxièmes lignes de découpes 50 rectilignes sont effectuées au niveau et au sein de chaque bande transversale 42, alors que les premières lignes de découpe 40 rectilignes sont effectuées au sein et au niveau de chaque bandeau transversal 43.

Sans sortir du cadre de l'invention, on pourra séparer chaque sachet d'aliments 1 des deux sachets immédiatement adjacents d'une part par la première ligne de découpe 40, celle-ci formant une découpe non rectiligne destinée à créer, sur chacun des sachets 1 séparés, la zone d'excroissance 4 de surface 3, et d'autre part par la deuxième ligne de découpe 50, celle-ci formant également une découpe non rectiligne, et dont le profil est différent de celui de la première ligne de découpe 40, afin de former, pour chaque sachet 1, un fond de sachet 1 non rectiligne. Dans ce cas, bien entendu, la forme et la largeur de la ligne de soudure transversale relative au fond des deux sachets 1 concernés seront adaptées pour accueillir la deuxième ligne de découpe 50 non rectiligne,

L'invention concerne également une installation de fabrication de sachets pour aliments destinés à contenir une dose d'aliments et à être introduits dans un fluide chauffant pour cuire ou chauffer ladite dose d'aliments, ladite installation de fabrication comprenant :
- des moyens de support d'un film, de préférence plastique et orienté, à partir duquel les sachets d'aliments 1 sont réalisés et des moyens d'entraînement destinés à assurer le défilement du film ; de tels moyens techniques sont classiques et bien connus de l'homme du métier,
- des moyens de mise en forme 32, 31 du film 30 pour réaliser un sachet 1 ayant une forme et un volume convenant à la réception et au stockage d'une dose d'aliments ; les moyens de mise en forme de l'invention peuvent ainsi être formés par le « *col marin* » 32 associé au tube 31 monté en position verticale au sein dudit col de marin 32,
- des moyens d'alimentation des sachets capables de fournir une dose d'aliments ; de tels moyens sont bien connus de l'homme du métier, la dose d'aliments pouvant être délivrée par une conduite appropriée à l'intérieur du tube 21 au niveau du col de marin 32,
- des moyens de découpe 52 du film pour réaliser puis séparer les sachets 1 du film 30,
- des moyens de soudure pour fermer les sachets.

Selon une caractéristique importante de l'installation de fabrication conforme à l'invention, les moyens de découpe 52 comportent au moins une lame de découpe 53 (figure 6) à profil non rectiligne destinée à la découpe du film 30 pour séparer deux sachets successifs S1, S2 de sorte à permettre la création, sur chacun des deux sachets S1, S2 destinés à être séparés, d'une zone d'excroissance de surface 4 de manière à créer une zone de préhension privilégiée sur chaque sachet d'aliments 1 séparé.

Tels qu'illustrés en particulier aux figures 4 et 7, les moyens de découpe 52 comportent au moins une lame de découpe rectiligne 55 montée en association synchrone avec ladite au moins une lame de découpe non rectiligne 53 telle qu'illustrée en particulier à la figure 6, la lame de découpe non rectiligne 53 présentant un profil en vagues successives.

De façon alternative (non représentée aux figures), les moyens de découpe 52 comportent au moins une deuxième lame de découpe non rectiligne de profil différent de celui de la lame de découpe rectiligne 53.

Telle qu'illustrée, la lame de découpe non rectiligne 53 se présente sous la forme d'une lame métallique avec un bord terminal coupant 53B et par exemple crénelé, les vagues successives V1, V2, V3 s'étendant dans des plans d'extensions distincts et étagés ou en étant sensiblement parallèles et raccordés par une zone courbe 53C.

Telle qu'illustrée à la figure 6, la lame de découpe non rectiligne 53 peut être associée à un organe spécifique 57 de découpe destiné à former l'encoche 7 par découpe et positionné à cheval sur une zone courbe 53C pour s'étendre à cheval sur les vagues V2 et V3,

Avantageusement, les moyens de découpe 52 comprennent une paire de lames rectilignes 55 et une paire de lames non rectilignes 53 agencées respectivement en vis-à-vis pour alternativement réaliser et en continu, lors du défilement des sachets d'aliments S1, S2, une première ligne de découpe 40 formant une découpe non rectiligne et une deuxième ligne de découpe 50 formant une découpe rectiligne,

Telle qu'illustrée à la figure 4, la paire de lames non rectilignes 53 est en position de soudure et de découpe alors que la paire de lames rectilignes 55 décalée angulairement de 90 degrés est en position d'attente éloignée des sachets d'aliments à séparer par découpe.

Avantageusement, et tel qu'illustré à la figure 7, chaque paire de moyens de découpe 52, 53, est solidaire de mâchoires 60 déplaçables radialement selon les flèches F selon un cycle alternatif de manière à découper alternativement les sachets 1 selon une coupe rectiligne et une coupe non rectiligne au fur et à mesure du défilement du film plastique 30.

De manière avantageuse, les paires de lames rectilignes 55 et non rectilignes 53 sont montées, par l'intermédiaire de la mâchoire 60, sur un plateau mobile 62 dont le déplacement est synchronisé avec le défilement du film plastique 30 pour suivre son déplacement.

Tel qu'illustré à la figure 7, le plateau mobile 62 se déplace selon une direction R, de préférence dans un plan vertical, qui est sensiblement parallèle et de même direction à la direction de défilement D du film 30, la direction R étant sensiblement orthogonale au déplacement des mâchoires 60, de préférence dans un plan horizontal.

Avantageusement, ladite au moins une lame de découpe non rectiligne 53 est embarquée dans les moyens de soudure 65 de sorte à réaliser sensiblement simultanément la découpe et la soudure de chaque sachet 1, la lame de découpe non rectiligne 53 étant actionnée par un vérin (non représenté) embarqué sur la mâchoire 60 mobile. Ainsi, on réalise d'abord la soudure pendant que les deux mâchoires 60 compressent les deux épaisseurs du film 30, puis le vérin étant actionné, la lame de découpe non rectiligne 53 se déplace et vient découper la ligne de soudure pendant l'étape de compression des deux mâchoires 60, la découpe étant donc réalisée en temps masqué.

Tel qu'illustré à la figure 5, le moyen de soudure 65 est solidarisé, par tout moyen approprié, et par exemple par vissage avec les mâchoires 60, la lame de découpe non rectiligne 53 étant intégrée au sein même du moyen de soudure 65 de manière à pouvoir réaliser sensiblement simultanément l'opération de soudure et de découpe en temps masqué. Le même type de montage intégré peut bien évidemment être réalisé avec des lames de découpe rectilignes 55 qui sont elles aussi intégrées avec les moyens de soudure utilisés pour réaliser simultanément la soudure de la découpe rectiligne.

L'invention permet ainsi non seulement d'obtenir des sachets d'aliments dont la position est facilement repérable visuellement par l'utilisateur pour être introduits selon une position privilégiée dans le liquide de cuisson et qui sont facilement manipulables sans risque de brûlure tout en permettant une fabrication des sachets particulièrement efficace et économique en minimisant les pertes de matériaux plastiques lors des découpes. Il s'avère également que le sachet obtenu est particulièrement résistant, en particulier au niveau des soudures.

### POSSIBILITES D'APPLICATION INDUSTRIELLE

L'invention trouve son application industrielle dans la conception, la mise en œuvre et la fabrication de sachets pour aliments, en particulier des sachets de cuisson.

## Revendications

1. Sachet (1) pour aliments destiné à contenir une dose d'aliments et à être introduit dans un fluide chauffant pour cuire ou chauffer ladite dose d'aliments, ledit sachet (1) étant pourvu d'une bordure externe saillante (2) qui est venue de matière avec le sachet (1) et qui s'étend longitudinalement le long de la surface (3) dudit sachet (1) pour assurer sa préhension, la bordure externe saillante (2) présentant une zone d'excroissance (4) de surface (3) en regard du reste de la bordure de manière à former la zone de préhension privilégiée du sachet (1), le dit sachet (1) étant **caractérisé en ce que** la bordure externe saillante (2) présente un profil composé de vagues successives de hauteurs décroissantes à partir de la zone d'excroissance (4), laquelle forme ainsi un drapeau (5) situé à une extrémité de ladite bordure, ladite bordure externe saillante (2) étant pourvue d'une encoche (7) destinée au passage d'un outil de préhension, du type fourchette, et étant formée par trois vagues successives et continues de hauteurs décroissantes, la première vague V1 étant la plus haute et comprenant le drapeau (5), l'encoche (7) s'étendant à cheval sur la première et seconde vagues V2, la troisième vague V3 étant sensiblement coplanaire avec la surface (3) du sachet (1).

2. Sachet (1) selon la revendication 1 **caractérisé en ce que** la bordure externe saillante (2) comporte une soudure terminale (10), une soudure périphérique (11) autour de l'encoche (7) et deux soudures de renfort de part et d'autre d'une amorce d'ouverture (13) ménagée dans la bordure externe saillante (2), de préférence dans la seconde vague V2.

3. Sachet (1) selon l'une des revendications précédentes **caractérisé en ce qu'**il est formé par un polyèdre avec des arêtes (25), la bordure externe saillante (2) s'étendant en saillie à partir de l'une des arêtes (25).

4. Sachet (1) selon la revendication 3 **caractérisé en ce que** le polyèdre est formé par un tétraèdre, de préférence uniforme et régulier.

5. Sachet (1) selon l'une quelconque des revendications précédentes **caractérisé en ce qu'**il comprend :
- au moins une zone de perméabilité (21) audit fluide chauffant permettant d'une part la mise en contact dudit fluide chauffant avec ladite dose d'aliments pour la cuire ou la chauffer et d'autre part la création, à l'intérieur dudit sachet (1), d'un flux de vapeur de fluide à partir du fluide chauffant au cours de la cuisson ou du chauffage de la dose d'aliments,
- et au moins une zone d'imperméabilité (20) au fluide chauffant pour retenir au moins partiellement le flux de vapeur de fluide à l'intérieur dudit sachet (1), afin de permettre une émersion, au moins partielle, dudit sachet (1) dans le fluide chauffant.

6. Sachet (1) selon la revendication 5 **caractérisé en ce que** la zone d'imperméabilité (20) forme l'un des coins (24) du tétraèdre, la zone d'excroissance (5) faisant saillie à partir de ladite zone d'imperméabilité (20).

7. Sachet (1) selon les revendications 5 ou6 **caractérisé en ce que** la zone de perméabilité (21) comprend au moins une perforation (22) conçue pour permettre la mise en contact dudit fluide chauffant avec ladite dose d'aliments.

8. Sachet (1) selon l'une des revendications précédentes **caractérisé en ce qu'**il est réalisé dans une matière plastique souple, de préférence en polyéthylène haute densité (PEHD), en polypropylène ou en polyéthylène téréphtalate (PET).

9. Sachet (1) selon l'une des revendications précédentes **caractérisé en ce que** la dose d'aliments est formée par des grains de céréale, de préférence par des grains de riz.

10. Procédé de fabrication de sachets (1) pour aliments selon l'une des revendications 1 à 9, chaque sachet (1) étant destiné à contenir une dose d'aliments et à être introduit dans un fluide chauffant pour cuire ou chauffer ladite dose d'aliments dans lequel :
- les sachets (1) sont fabriqués à partir d'un film plastique (30) formant une laize, lequel film plastique (30) est amené à se déplacer selon un sens de défilement,
- au cours de son déplacement et pour chaque sachet (1) d'aliments à fabriquer, le film plastique (30) est successivement, mis en forme pour former un volume de réception d'une dose d'aliments, ledit volume étant rempli d'une dose d'aliments et fermé à ses deux extrémités par deux lignes de soudure pour former une succession de sachets (1) d'aliments séparés par les deux lignes de soudure, chaque sachet (1) d'aliments étant séparé du sachet (1) immédiatement précédent et immédiatement suivant par une première et une deuxième lignes de découpe (40, 50) respectives réalisées au niveau de chaque ligne de soudure, ledit procédé étant **caractérisé en ce que** :
- l'une au moins des deux lignes de soudure est réalisée sous la forme d'une bordure externe saillante (2) au sein de laquelle la première ligne de découpe (40) est réalisée entre deux sachets (1) d'aliments successifs, ladite première ligne de découpe (40) étant non rectiligne de sorte à permettre la création, sur chacun des sachets (1) destinés à être séparés, d'une zone d'excroissance (4) de surface (3) en regard du reste de la bordure externe saillante (2).
- la première ligne de découpe (40) est réalisée de sorte à présenter sur chaque sachet (1) séparé, un profil complémentaire composé de vagues successives de hauteurs décroissantes à partir de la zone d'excroissance (4), laquelle forme ainsi un drapeau (5) situé à une extrémité de ladite ligne de découpe (40), les vagues successives étant composées de trois vagues successives et continues de hauteurs décroissantes, la première vague V1 étant la plus haute et comprenant le drapeau (5), l'encoche (7) s'étendant à cheval sur la première et seconde vague V2, la troisième vague V3 étant sensiblement coplanaire avec la surface (3) du sachet (1).
- et **en ce que** simultanément à la réalisation de la première ligne de découpe (40), on perfore la bordure externe saillante (2) pour réaliser une encoche (7) destinée au passage d'un outil de préhension, du type fourchette.

11. Procédé selon la revendication 10 **caractérisé en ce qu'**on réalise, simultanément sur les deux sachets (1) destinés à être séparés, la ligne de découpe (40) avec : une soudure terminale (10), une soudure périphérique (11) autour de l'encoche (7) et deux soudures de renfort de part et d'autre d'une amorce d'ouverture (13) ménagée dans la bordure, de préférence dans la seconde vague V2.

12. Procédé selon l'une des revendications 10 à 11 **caractérisé en ce qu'**on réalise la fabrication des sachets (1) d'aliments à partir d'un film (30), de préférence plastique, formant une laize s'étendant selon un axe longitudinal confondu avec l'axe de défilement, ledit film (30) présentant deux bords latéraux (33, 34) entre lesquels s'étendent une succession de sections longitudinales pourvues de perforations (22), lesquelles sections longitudinales sont séparées entre elles par des zones transversales (41) dépourvues de perforations (22) et s'étendant sensiblement perpendiculairement aux bords latéraux, ledit film (30) présentant une succession de zones transversales (41) qui sont alternativement formées par des bandes transversales non perforées (42) et par des bandeaux transversaux (43) non perforés se poursuivant de part et d'autre du bandeau transversal et de part et d'autre de l'axe médian du film plastique (30) par une surface (44) supplémentaire non perforée.

13. Procédé selon la revendication 12 **caractérisé en ce que** chaque surface (44) supplémentaire présente une forme de demi-hexagone.

14. Procédé selon la revendication 12 ou 13 **caractérisé en ce que** les bords latéraux sont pourvus d'une série de repères (46) de telle sorte qu'on détecte la position exacte du film (30) pendant son défilement par détection de la position des repères à l'aide de capteurs en vue d'assurer la gestion du cycle de découpe.

15. Procédé selon la revendication 14 **caractérisé en ce que** les repères sont formés par des perçages, de préférence trois perçages en ligne.

16. Procédé selon la revendication 15 **caractérisé en ce que** les perçages sont réalisés simultanément à la réalisation des perforations (22) dans le film plastique (30).

17. Procédé selon l'une des revendications 10 à 16 **caractérisé en ce que** la mise en forme du film plastique (30) comporte une étape de soudure longitudinale (35) chair-chair ou chair-cuir des bords latéraux.

18. Procédé selon l'une des revendications 10 à 17 **caractérisé en ce qu'**on sépare chaque sachet (1) d'aliments des deux sachets (1) immédiatement adjacents par la première ligne de découpe (40), qui forme une découpe non rectiligne, et la deuxième ligne de découpe (50), qui forme une découpe rectiligne.

19. Installation de fabrication de sachets (1) pour aliments selon l'une des revendications 1 à 9, destinés à contenir une dose d'aliments et à être introduits dans un fluide chauffant pour cuire ou chauffer ladite dose d'aliments comprenant :
- des moyens de support d'un film (30), de préférence plastique, à partir duquel les sachets (1) d'aliments sont réalisés et des moyens d'entraînement destinés à assurer le défilement du film (30),
- des moyens de mise en forme du film (30) pour réaliser un sachet (1) ayant une forme et un volume convenant à la réception et au stockage d'une dose d'aliments,
- des moyens d'alimentation des sachets (1) capables de fournir une dose d'aliments,
- des moyens de découpe (52) du film (30) pour réaliser puis séparer les sachets (1) du film (30),
- des moyens de soudure (65) pour fermer les sachets (1), ladite installation étant **caractérisée en ce que** :
- les moyens de découpe (52) comportent au moins une lame de découpe à profil non rectiligne destinée à la découpe du film (30) pour séparer deux sachets (1) successifs de sorte à permettre la création, sur chacun des deux sachets (1) destinés à être séparés, d'une zone d'excroissance (4) de surface (3) de manière à créer une zone de préhension privilégiée sur chaque sachet (1) d'aliments séparé, ladite lame de découpe non rectiligne (53) présentant un profil en vagues successives..

20. Installation selon la revendication 19 **caractérisée en ce que** les moyens de découpe (52) comportant au moins une lame de découpe rectiligne (55) montée en association synchrone avec ladite au moins une lame de découpe non rectiligne (53).

21. Installation selon la revendication 20 **caractérisée en ce que** les moyens de découpe (52) comprennent une paire de lames rectilignes (55) et une paire de lames non rectilignes (53) agencées respectivement en vis-à-vis pour alternativement réaliser, lors du défilement des sachets (1) d'aliments, une première ligne de découpe (40) formant une découpe non rectiligne et une deuxième ligne de découpe (50) formant une découpe rectiligne.

22. Installation selon la revendication 21 **caractérisée en ce que** les paires de lames rectilignes (55) et non rectilignes (53) sont montées sur un plateau mobile dont le déplacement est synchronisé avec le défilement du film plastique (30).

23. Installation selon l'une des revendications 19 à 22 **caractérisée en ce que** ladite au moins une lame de découpe non rectiligne (53) est embarquée dans les moyens de soudure (65) de sorte à réaliser simultanément la découpe et la soudure de chaque sachet (1).

## Patentansprüche

1. Beutel (1) für Nahrungsmittel, welcher dazu bestimmt ist, eine Nahrungsmittelportion zu enthalten und in ein erhitzendes Fluid gelegt zu werden, um die genannte Nahrungsmittelportion zu kochen oder zu erhitzen, wobei der genannte Beutel (1) mit einem vorstehenden äußeren Rand (2) versehen ist, der einstückig mit dem Beutel ausgebildet (1) ist und der sich in Längsrichtung entlang der Fläche (3) des genannten Beutels (1) erstreckt, um sein Greifen sicherzustellen, wobei der vorstehende äußere Rand (2) eine ausgestülpte Zone (4) der Fläche (3) in Bezug auf den Rest des Rands aufweist, um die bevorzugte Griffzone des Beutels (1) zu bilden, wobei der genannte Beutel (1) **dadurch gekennzeichnet ist, dass** der vorstehende äußere Rand (2) ein Profil aufweist, das aus aufeinanderfolgenden Wellen mit abnehmender Höhe ausgehend von der ausgestülpten Zone (4) besteht, welche so eine Fahne (5) bildet, die an einem Ende des genannten Rands angeordnet ist, wobei der genannte vorstehende äußere Rand (2) mit einer Einkerbung (7) versehen ist, die für den Durchgang eines Griffwerkzeugs vom Typ einer Gabel bestimmt ist, und durch drei aufeinanderfolgende und kontinuierliche Wellen mit abnehmender Höhe gebildet ist, wobei die erste Welle V1 die höchste ist und die Fahne (5) umfasst, wobei sich die Einkerbung (7) sattelartig auf der ersten und zweiten Welle V2 erstreckt, wobei die dritte Welle V3 im Wesentlichen koplanar ist mit der Fläche (3) des Beutels (1).

2. Beutel (1) nach Anspruch 1, **dadurch gekennzeichnet, dass** der vorstehende äußere Rand (2) eine Endschweißung (10), eine periphere Schweißung (11) um die Einkerbung (7) und zwei Verstärkungsschweißungen auf beiden Seiten einer Sollbruchstelle (13) umfasst, die in dem vorstehenden äußeren Rand (2), vorzugsweise in der zweiten Welle V2, ausgebildet ist.

3. Beutel (1) nach einem der vorhergehenden Ansprüche, **dadurch gekennzeichnet, dass** er aus einem Polyeder mit Kanten (25) gebildet ist, wobei sich der vorstehende äußere Rand (2) vorstehend von einem Teil einer der Kanten (25) erstreckt.

4. Beutel (1) nach Anspruch 3, **dadurch gekennzeichnet, dass** das Polyeder aus einem vorzugsweise gleichseitigen und regelmäßigen Tetraeder gebildet ist.

5. Beutel (1) nach einem der vorhergehenden Ansprüche, **dadurch gekennzeichnet, dass** er umfasst:
- mindestens eine durchlässige Zone (21) für das genannte erhitzende Fluid, die einerseits das In-Kontakt-Bringen des genannten erhitzenden Fluids mit der genannten Nahrungsmittelportion gestattet, um sie zu kochen oder zu erhitzen, und andererseits die Bildung, im Inneren des genannten Beutels (1), eines Fluiddampfstroms ausgehend von dem erhitzenden Fluid während des Kochens oder des Erhitzens der Nahrungsmittelportion gestattet,
- und mindestens eine undurchlässige Zone (20) für das erhitzende Fluid, um mindestens teilweise den Fluiddampfstrom im Inneren des genannten Beutels (1) zu halten, um ein mindestens teilweises Auftauchen des genannten Beutels (1) aus dem erhitzenden Fluid zu gestatten.

6. Beutel (1) nach Anspruch 5, **dadurch gekennzeichnet, dass** die undurchlässige Zone (20) eine der Ecken (24) des Tetraeders bildet, wobei die ausgestülpte Zone (5) ausgehend von der undurchlässigen Zone (20) vorsteht.

7. Beutel (1) nach den Ansprüche 5 oder 6, **dadurch gekennzeichnet, dass** die durchlässige Zone (21) mindestens eine Perforation (22) umfasst, die dafür ausgelegt ist, um das In-Kontakt-Bringen des genannten erhitzenden Fluids mit der genannten Nahrungsmittelportion zu gestatten.

8. Beutel (1) nach einem der vorhergehenden Ansprüche, **dadurch gekennzeichnet, dass** er aus einem nachgiebigen Kunststoffmaterial hergestellt ist, vorzugsweise aus Polyethylen mit hoher Dichte (PEHD), aus Polypropylen oder aus Polyethylenterephthalat (PET).

9. Beutel (1) nach einem der vorhergehenden Ansprüche, **dadurch gekennzeichnet, dass** die Nahrungsmittelportion aus Getreidekörnern, vorzugsweise aus Reiskörnern, gebildet ist.

10. Verfahren zur Herstellung von Beuteln (1) für Nahrungsmittel nach einem der Ansprüche 1 bis 9, wobei jeder Beutel (1) dazu bestimmt ist, eine Nahrungsmittelportion zu enthalten und in ein erhitzendes Fluid gelegt zu werden, um die genannte Nahrungsmittelportion zu kochen oder zu erhitzen, wobei:
- die Beutel (1) aus einem Kunststofffilm (30) hergestellt werden, der eine Bahn bildet, wobei der Kunststofffilm (30) geführt wird, um sich in einer Laufrichtung zu bewegen,
- während seiner Bewegung und für jeden herzustellenden Nahrungsmittelbeutel (1) der Kunststofffilm (30) aufeinanderfolgend geformt wird, um ein Aufnahmevolumen für eine Nahrungsmittelportion zu bilden, wobei das genannte Volumen mit einer Nahrungsmittelportion gefüllt wird und an seinen beiden Enden durch zwei Schweißnähte verschlossen wird, um eine Abfolge von Nahrungsmittelbeuteln (1) zu bilden, die durch die beiden Schweißnähte voneinander getrennt werden, wobei jeder Nahrungsmittelbeutel (1) von dem unmittelbar vorhergehenden und unmittelbar folgenden Beutel (1) durch eine erste und zweite Schnittlinie (40, 50) getrennt wird, die jeweils auf der Höhe jeder Schweißnaht ausgeführt werden, wobei das genannte Verfahren **dadurch gekennzeichnet ist, dass**:
- mindestens eine der beiden Schweißnähte in der Form eines vorstehenden äußeren Rands (2) ausgeführt wird, in dem die erste Schnittlinie (40) zwischen zwei aufeinanderfolgenden Nahrungsmittelbeuteln (1) ausgeführt wird, wobei die genannte erste Schnittlinie (40) nicht geradlinig ist, um die Bildung, auf jedem der Beutel (1), die dazu bestimmt sind, getrennt zu werden, einer ausgestülpten Zone (4) der Fläche (3) gegenüber dem Rest des vorstehenden äußeren Rands (2) zu gestatten,
- die erste Schnittlinie (40) ausgeführt wird, um auf jedem getrennten Beutel (1) ein komplementäres Profil aufzuweisen, das aus aufeinanderfolgenden Wellen mit abnehmender Höhe ausgehend von der ausgestülpten Zone (4) besteht, welche so eine Fahne (5) bildet, die an einem Ende der genannten Schnittlinie (40) angeordnet ist, wobei die aufeinanderfolgenden Wellen aus drei aufeinanderfolgenden und kontinuierlichen Wellen mit abnehmender Höhe bestehen, wobei die erste Welle V1 die höchste ist und die Fahne (5) umfasst, wobei sich die Einkerbung (7) sattelartig auf der ersten und zweiten Welle V2 erstreckt, wobei die dritte Welle V3 im Wesentlichen koplanar ist mit der Fläche (3) des Beutels (1),
- und dadurch, dass gleichzeitig mit der Ausführung der ersten Schnittlinie (40) der vorstehende äußere Rand (2) perforiert wird, um eine Einkerbung (7) auszuführen, die für den Durchgang eines Griffwerkzeugs vom Typ einer Gabel bestimmt ist.

11. Verfahren nach Anspruch 10, **dadurch gekennzeichnet, dass**, gleichzeitig auf den beiden Beuteln (1), die dazu bestimmt sind, getrennt zu werden, die Schnittlinie (40) mit einer Endschweißung (10), einer peripheren Schweißung (11) um die Einkerbung (7) und zwei Verstärkungsschweißungen auf beiden Seiten einer Sollbruchstelle (13) ausgeführt wird, die in dem Rand, vorzugsweise in der zweiten Welle V2, ausgebildet wird.

12. Verfahren nach einem der Ansprüche 10 bis 11, **dadurch gekennzeichnet, dass** die Herstellung der Nahrungsmittelbeutel (1) aus einem Film (30) vorzugsweise aus Kunststoff durchgeführt wird, der eine Bahn bildet, die sich entlang einer Längsachse zusammenfallend mit der Laufachse erstreckt, wobei der genannte Film (30) zwei laterale Ränder (33, 34) aufweist, zwischen denen sich eine Abfolge von Längssektionen erstreckt, die mit Perforationen (22) versehen sind, wobei die Längssektionen untereinander durch Querzonen (41) getrennt werden, die keine Perforationen (22) aufweisen und sich im Wesentlichen rechtwinklig zu den lateralen Rändern erstrecken, wobei der genannte Film (30) eine Abfolge von Querzonen (41) aufweist, welche abwechselnd aus nicht perforierten Querbahnen (42) und aus nicht perforierten Querbändern (43) gebildet werden, die sich auf beiden Seiten des Querbandes und auf beiden Seiten der Mittelachse des Kunststofffilms (30) durch eine ergänzende nicht perforierte Fläche (44) fortsetzen.

13. Verfahren nach Anspruch 12, **dadurch gekennzeichnet, dass** jede ergänzende Fläche (44) eine Form eines Halbhexagons aufweist.

14. Verfahren nach Anspruch 12 oder 13, **dadurch gekennzeichnet, dass** die lateralen Ränder mit einer Serie von Markierungen (46) derart versehen sind, dass die genaue Position des Films (30) während seines Laufs durch das Erfassen der Position der Markierungen mit Hilfe von Sensoren erfasst wird, um die Steuerung des Schnittzyklus sicherzustellen.

15. Verfahren nach Anspruch 14, **dadurch gekennzeichnet, dass** die Markierungen durch Bohrungen, vorzugsweise drei Bohrungen in einer Linie, gebildet werden.

16. Verfahren nach Anspruch 15, **dadurch gekennzeichnet, dass** die Bohrungen gleichzeitig mit der Ausführung der Perforationen (22) in dem Kunststofffilm (30) ausgeführt werden.

17. Verfahren nach einem der Ansprüche 10 bis 16, **dadurch gekennzeichnet, dass** das Formen des Kunststofffilms (30) einen Schritt der Längsschweißung (35) Rückseite gegen Rückseite oder Rückseite gegen Vorderseite der lateralen Ränder umfasst.

18. Verfahren nach einem der Ansprüche 10 bis 17, **dadurch gekennzeichnet, dass** jeder Nahrungsmittelbeutel (1) von den beiden unmittelbar angrenzenden Nahrungsmittelbeuteln (1) durch die erste Schnittlinie (40), die einen nicht geradlinigen Schnitt bildet, und die zweite Schnittlinie (50), die einen geradlinigen Schnitt bildet, getrennt wird.

19. Anlage zur Herstellung von Beuteln (1) für Nahrungsmittel nach einem der Ansprüche 1 bis 9, die dazu bestimmt sind, eine Nahrungsmittelportion zu enthalten und in ein erhitzendes Fluid gelegt zu werden, um die genannte Nahrungsmittelportion zu kochen oder zu erhitzen, umfassend:
- Mittel zum Tragen eines Films (30), vorzugsweise aus Kunststoff, aus dem die Nahrungsmittelbeutel (1) hergestellt werden, und Antriebsmittel, die dazu bestimmt sind, den Lauf des Films (30) sicherzustellen,
- Mittel zum Formen des Films (30), um einen Beutel (1) mit einer Form und einem Volumen herzustellen, die für die Aufnahme und für die Aufbewahrung einer Nahrungsmittelportion geeignet sind,
- Mittel zum Füllen der Beutel (1), die eine Nahrungsmittelportion liefern können,
- Mittel (52) zum Schneiden des Films (30), um die Beutel (1) des Films (30) herzustellen und dann zu trennen,
- Mittel (65) zum Schweißen, um die Beutel (1) zu verschließen, wobei die genannte Anlage **dadurch gekennzeichnet ist, dass**:
- die Mittel (52) zum Schneiden mindestens eine Schnittklinge mit einem nicht geradlinigen Profil umfassen, die zum Schneiden des Films (30) bestimmt ist, um zwei aufeinanderfolgende Beutel (1) derart zu trennen, dass die Bildung, auf jedem der beiden Beutel (1), die dazu bestimmt sind, getrennt zu werden, einer ausgestülpten Zone (4) der Fläche (3) gestattet wird, um eine bevorzugte Griffzone auf jedem getrennten Nahrungsmittelbeutel (1) zu bilden, wobei die genannte nicht geradlinige Schnittklinge (53) ein Profil aus aufeinanderfolgenden Wellen aufweist.

20. Anlage nach Anspruch 19, **dadurch gekennzeichnet, dass** die Mittel (52) zum Schneiden mindestens eine geradlinige Schnittklinge (55) umfassen, die in synchroner Assoziation mit der genannten mindestens einen nicht geradlinigen Schnittklinge (53) angebracht ist.

21. Anlage nach Anspruch 20, **dadurch gekennzeichnet, dass** die Mittel (52) zum Schneiden ein Paar von geradlinigen Klingen (55) und ein Paar von nicht geradlinigen Klingen (53) umfassen, die jeweils einander gegenüber angeordnet sind, um abwechselnd, bei der Bewegung der Nahrungsmittelbeutel (1), eine erste Schnittlinie (40), die einen nicht geradlinigen Schnitt bildet, und eine zweite Schnittlinie (50), die einen geradlinigen Schnitt bildet, auszuführen.

22. Anlage nach Anspruch 21, **dadurch gekennzeichnet, dass** die Paare der geradlinigen (55) und nicht geradlinigen (53) Klingen auf einer mobilen Platte angebracht sind, deren Verschiebung mit dem Lauf des Kunststofffilms (30) synchronisiert ist.

23. Anlage nach einem der Ansprüche 19 bis 22, **dadurch gekennzeichnet, dass** die genannte mindestens eine nicht geradlinige Schnittklinge (53) in den Mitteln (65) zum Schweißen aufgenommen sind, um gleichzeitig das Schneiden und das Schweißen jedes Beutels (1) durchzuführen.

## Claims

1. Sachet (1) for food intended to contain a portion of food and to be introduced into a heating fluid in order to cook or heat said portion of food, said sachet (1) being provided with a projecting external border (2) that is made in one piece with the sachet (1) and extends longitudinally along the surface (3) of said sachet (1) in order to provide gripping thereof, the projecting external border (2) having a protrusion zone (4) with a surface (3) facing the rest of the border so as to form the favoured gripping zone of the sachet (1), said sachet (1) being **characterised in that** the projecting external border (2) has a profile composed of successive waves with heights decreasing as from the protrusion zone (4), which thus forms a tag (5) situated at one end of said border, said projecting external border (2) being provided with a notch (7) intended for a gripping tool, of the fork type, to pass, and being formed by three successive continuous waves of decreasing heights, the first wave V1 being the highest and comprising the tag (5), the notch (7) extending so as to straddle the first and second waves V2, the third wave V3 being substantially coplanar with the surface (3) of the sachet (1).

2. Sachet (1) according to claim 1, **characterised in that** the projecting external border (2) comprises an end weld (10), a peripheral weld (11) around the notch (7) and two reinforcing welds on either side of an incipient opening (13) provided in the projecting external border (2), preferably in the second wave V2.

3. Sachet (1) according to one of the preceding claims, **characterised in that** it is formed by a polyhedron with ridges (25), the projecting external border (2) projecting from one of the ridges (25).

4. Sachet (1) according to claim 3, **characterised in that** the polyhedron is formed by a tetrahedron, preferably uniform and regular.

5. Sachet (1) according to any one of the preceding claims, **characterised in that** it comprises:
- at least one zone (21) of permeability to said heating fluid allowing firstly the putting of said heating fluid in contact with said portion of food for cooking or heating and secondly the creation, inside said sachet (1), of a flow of fluid vapour from the heating fluid during the cooking or heating of the portion of food,
- and at least one zone (20) of impermeability to the heating fluid in order to at least partially retain the flow of fluid vapour inside said sachet (1), in order to allow an at least partial emersion of said sachet (1) in the heating fluid.

6. Sachet (1) according to claim 5, **characterised in that** the impermeability zone (20) forms one of the corners (24) of the tetrahedron, the protrusion zone (5) projecting from said impermeability zone (20).

7. Sachet (1) according to claim 5 or 6, **characterised in that** the permeability zone (21) comprises at least one perforation (22) designed to enable said heating fluid to be put in contact with said portion of food.

8. Sachet (1) according to one of the preceding claims, **characterised in that** it is produced from a flexible plastics material, preferably high-density polyethylene (HDPE), polypropylene or polyethylene terephthalate (PET).

9. Sachet (1) according to one of the preceding claims, **characterised in that** the portion of food is formed by cereal grains, preferably by rice grains.

10. Method for manufacturing sachets (1) for food according to one of claims 1 to 9, each sachet (1) being intended to contain a portion of food and to be introduced into a heating fluid in order to cook or heat said portion of food, wherein:
- the sachets (1) are manufactured from a plastic film (30) forming a strip, said plastic film (30) being caused to move in a travel direction,
- during the movement thereof and for each sachet (1) of food to be manufactured, the plastic film (30) is successively shaped in order to form a volume for receiving a portion of food, said volume being filled with a portion of food and closed at both ends by two weld lines in order to form a succession of sachets (1) of food separated by the two weld lines, each sachet (1) of food being separated from the immediately preceding and immediately following sachet (1) by first and second respective cutting lines (40, 50) produced at each weld line, said method being **characterised in that**:
- at least one of the two weld lines is produced in the form of a projecting external border (2) within which the first cutting line (40) is produced between two successive sachets (1) of food, said first cutting line (40) being non-rectilinear so as to allow the creation, on each of the sachets (1) intended to be separated, of a protrusion zone (4) with a surface (3) facing the rest of the projecting external border (2),
- the first cutting line (40) is produced so as to have, on each separate sachet (1), a complementary profile composed of successive waves with heights decreasing as from the protrusion zone (4), which thus forms a tag (5) situated at one end of the cutting line (40), the successive waves being composed of three successive continuous waves with decreasing heights, the first wave (V1) being the highest and comprising the tag (5), the notch (7) extending so as to straddle the first and second waves V2, the third wave V3 being substantially coplanar with the surface (3) of the sachet (1),
- and **in that**, simultaneously with the production of the first cutting line (40), the projecting external border (2) is perforated in order to produce a notch (7) intended for a gripping tool, of the fork type, to pass.

11. Method according to claim 10, **characterised in that** the cutting line (40) is produced simultaneously on the two sachets (1) intended to be separated, with: an end weld (10), a peripheral weld (11) around the notch (7) and two reinforcing welds on either side of an incipient opening (13) provided in the border, preferably in the second wave V2.

12. Method according to one of claims 10 to 11, **characterised in that** the sachets (1) of food are manufactured from a film (30), preferably plastic, forming a strip extending along a longitudinal axis coincident with the travel axis, said film (30) having two lateral edges (33, 34) between which a succession of longitudinal sections provided with perforations (22) extend, said longitudinal sections being separated from each other by transverse zones (41) devoid of perforations (22) and extending substantially perpendicular to the lateral edges, said film (30) having a succession of transverse zones (41) that are alternately formed by non-perforated transverse bands (42) and by non-perforated transverse stripes (43) continued on either side of the transverse stripe and on either side of the median axis of the plastic film (30) by a non-perforated supplementary surface (44).

13. Method according to claim 12, **characterised in that** each supplementary surface (44) has a semi-hexagonal shape.

14. Method according to claim 12 or 13, **characterised in that** the lateral edges are provided with a series of marks (46) so that the exact position of the film (30) during the travel thereof is detected by detection of the position of the marks by means of sensors with a view to providing management of the cutting cycle.

15. Method according to claim 14, **characterised in that** the marks are formed by piercings, preferably three in-line piercings.

16. Method according to claim 15, **characterised in that** the piercings are produced simultaneously with the production of the perforations (22) in the plastic film (30).

17. Method according to one of claims 10 to 16, **characterised in that** the shaping of the plastic film (30) comprises a step of fin-seal or overlap-seal longitudinal welding (35) of the lateral edges.

18. Method according to one of claims 10 to 17, **characterised in that** each sachet (1) of food is separated from the two immediately adjacent sachets (1) by the first cutting line (40), which forms a non-rectilinear cut, and the second cutting line (50), which forms a rectilinear cut.

19. Installation for manufacturing sachets (1) for food according to one of claims 1 to 9, intended to contain a portion of food and to be introduced into a heating fluid in order to cook or heat said portion of food, comprising:
- means for supporting a film (30), preferably plastic, from which the sachets (1) of food are produced, and driving means intended to provide the travel of the film (30),
- means for shaping the film (30) in order to produce a sachet (1) having a form and a volume suitable for receiving and storing a portion of food,
- means for feeding the sachets (1) capable of providing a portion of food,
- means (52) for cutting the film (30) in order to produce and then separate the sachets (1) from the film (30),
- welding means (65) for closing the sachets (1), said installation being **characterised in that**:
- the cutting means (52) comprise at least one cutting blade with a non-rectilinear profile intended for cutting the film (30) in order to separate two successive sachets (1) so as to allow the creation, on each of the two sachets (1) intended to be separated, of a zone (4) protruding from the surface (3) so as to create a favoured gripping zone on each separate food sachet (1), said non-rectilinear cutting blade (53) having a profile in successive waves.

20. Installation according to claim 19, **characterised in that** the cutting means (52) comprise at least one rectilinear cutting blade (55) mounted in synchronous association with said at least one non-rectilinear cutting blade (53).

21. Installation according to claim 20, **characterised in that** the cutting means (52) comprise a pair of rectilinear blades (55) and a pair of non-rectilinear blades (53) arranged respectively facing each other in order to alternately produce, when the food sachets (1) travel, a first cutting line (40) forming a non-rectilinear cut and a second cutting line (50) forming a rectilinear cut.

22. Installation according to claim 21, **characterised in that** the pairs of rectilinear (55) and non-rectilinear (53) blades are mounted on a movable plate, the movement of which is synchronised with the travel of the plastic film (30).

23. Installation according to one of claims 19 to 22, **characterised in that** said at least one non-rectilinear cutting blade (53) is installed in the welding means (65) so as to simultaneously effect the cutting and the welding of each sachet (1).
